# EUROPÄISCHE PATENTSCHRIFT

(11) **EP 0 678 459 B1**
(45) Veröffentlichungstag und Bekanntmachung des Hinweises auf die Patenterteilung: **05.11.1997**
(21) Anmeldenummer: 95105778.5
(22) Anmeldetag: 18.04.1995
(51) Int. Cl.: B65D 88/28, B65D 88/60

(54) **Transport- und Vorratsbehälter für Schüttgüter und zähflüssige Güter**
Transport and storage container for bulk material and viscous goods
Récipient de transport et de stockage pour produits en vrac et biens pouvant s'écouler

(30) Priorität: 20.04.1994 DE 4413698
(43) Veröffentlichungstag der Anmeldung: 25.10.1995
(73) Patentinhaber: MAGEBA Handels- und Dientstleistungs-GmbH, D-98553 Erlau (DE)
(72) Erfinder: Baisch, Georg, D-72818 Trochtelfingen (DE)
(74) Vertreter: Möbus, Rudolf, Dipl.-Ing.

(56) Entgegenhaltungen:
- CH-A- 83 405
- FR-A- 772 045
- GB-A- 2 138 408

## Beschreibung

Die Erfindung betrifft einen Transport- und Vorratsbehälter für Schüttgüter und zähflüssige Güter mit Standfüßen sowie mit einer öffnung an seiner Unterseite, die mit sich gegenüberliegenden, um je eine Drehachse verschwenkbaren Klappen verschließbar ist.

Derartige Behälter sind vor allem aus dem Baugewerbe bekannt. Verwendet werden sie auf Baustellen für größere Mengen schüttfähiger Baumaterialien wie beispielsweise Kies, Mörtel oder Putze. Unter der öffnung der Behälter kann eine Maschine zur Vermischung der Materialien mit Wasser angeordnet werden. Für kleinere Materialmengen sind diese Behälter jedoch zu groß. Außerdem ist aufgrund ihrer Große und ihres Gewichts ein Standortwechsel der Behälter auf der Baustelle praktisch nicht möglich. Nachteilig an den bekannten Behältern ist zudem, daß im befüllten Zustand die gesamte Last des Behälterinhaltes auf den verschwenkbaren Klappen ruht. Beim öffnen der Klappen kommt zu dieser statischen Last noch eine dynamische Kraft hinzu, die ein öffnen und Schließen der Klappen für eine dosierte Abgabe des Behälterinhaltes erschwert.

Für kleinere Mengen schüttfähiger Baumaterialien sind heutzutage noch keine Behälter bekannt, die sowohl einen Transport der Materialien zur Baustelle als auch eine dosierte Abgabe in eine Maschine oder ein Gerät zur Weiterverarbeitung erlauben. Kleine Mengen von Baumaterialien werden in der Regel in Papier- oder Plastiksäcken auf die Baustelle geliefert. Diese Säcke werden anschließend geöffnet, entleert und in eine Vorrichtung geschüttet, die es erlaubt, den Inhalt der Säcke mit Wasser oder weiteren Baumaterialien zu vermengen. Dieses Verfahren ist sehr arbeitsaufwendig, und die leeren Papier- oder Plastiksäcke, die entsorgt werden müssen, bilden ein nicht unbeachtliches Umweltproblem.

Der Erfindung liegt daher die Aufgabe zugrunde, einen Transport- und Vorratsbehälter für Schüttgüter oder zähflüssige Güter zu schaffen, der sich insbesondere auch für kleinere Mengen von Material eignet sowie eine dosierte Abgabe des Behälterinhaltes in eine Vorrichtung zur Weiterverarbeitung erlaubt.

Die Aufgabe wird mit einem gattungsgemäßen Behälter dadurch gelöst, daß im Inneren des Behälters der öffnung gegenüber ein Staukörper angeordnet ist und die Klappen in Anlage an den Staukörper bewegbar sind, um den Behälter zu schließen, und von ihm wegbewegbar sind, um den Behälter unter Bildung eines Trichters variabler öffnungsgröße zu öffnen.

Der Staukörper im Inneren des Behälters nimmt die größte Last des Behälterinhaltes auf und verringert somit die auf die Klappen wirkende Kraft. Vor allem beim öffnen des Behälters wird die dynamische Kraft, mit der das Schüttgut aus dem Behälter herausdrückt, von dem Staukörper gebremst. Dadurch wird ein leichteres öffnen und vor allem auch Schließen des Behälters ermöglicht. Außerdem wirkt der Staukörper als Brechkeil für das Material, so daß dieses stets rieselfähig bleibt und dosiert und geführt durch den durch die Klappen gebildeten Trichter aus dem Behälter beispielsweise in eine Vorrichtung zur Weiterverarbeitung abgebbar ist. In den seitlang bekannten Behältern ohne Staukörper verdichtet sich das Material im unteren, meist konisch zulaufenden Bereich derart, daß eine Materialentnahme nach öffnen der Klappen nicht möglich ist. Dieses Problem tritt beim erfindungsgemäßen Behälter nicht mehr auf. Die Füße, die zum Aufstellen des Behälters auf einer Baustelle oder dergleichen notwendig sind, können abnehmbar oder einklappbar angeordnet sein, um einen einfachen Transport des Behälters auch auf kleineren Fahrzeugen zu erlauben. Der Einsatz eines solchen Behälters ist daher auch für kleinere Materialmengen wirtschaftlich sinnvoll.

Vorteilhaft ist es, wenn der Staukörper oberhalb der Drehachse der Klappen angeordnet ist, so daß die Klappen in einer nach oben gerichteten ersten Verschlußstellung den Behälter verschließen. In dieser Verschlußstellung wird der Behälter gefüllt und zur Baustelle transportiert. Wenn die Klappen nach unten aus dem Behälter heraus bewegt werden, öffnet sich der Behälter. Nach dem erstmaligen öffnen des Behälters genügt zum Verschließen des Behälters auch eine zweite Verschlußstellung, die sich dadurch ergibt, daß die Klappen sich in einer Stellung, in der die Klappen auf einer Linie ausgerichtet sind, berühren, und so den Behälter verschließen. Das herausrieselnde Material wird dabei in den Hohlraum des Staukörpers gedrückt.

Die erste Stellung verringert die vom Schüttgut insbesondere beim Transport auf die Klappen ausgeübten Kräfte, und die zweite Stellung erlaubt ein schnelles Öffnen und Schließen des Behälters auf der Baustelle.

Darüber hinaus ist es von Vorteil, wenn der Behälter eine Grundfläche von etwa 80 x 120 cm hat. Dieses genormte Maß ermöglicht eine bestmögliche Ausnutzung der Ladefläche auf Lastkraftwagen und erleichtert somit den Transport. Auf der Baustelle und zum Be- und Entladen der Transportfahrzeuge werden die Behälter mit Gabelstaplern bewegt. Führungen am Behälter für die Zinken von Gabelstaplern erleichtern diese Transportvorgänge.

Der Behälter kann durch die vorzugsweise an den Ecken der Behälter angeordneten Füße im Gegensatz zu den seither bekannten Großbehältern ohne Hilfe eines Krans über einen Scherenhubtisch oder über eine Ladebordwand von einem LKW abgesetzt werden.

Der Behälter kann jedoch auch auf der Pritsche eines LKW aufgestellt werden. Der Behälterinhalt wird dabei von einem untergebauten Mischrohr weiterverarbeitet. Zur optimalen Anpassung des Behälters an unterschiedliche Größen der Ladeflächen von LKWs können die Füße vorzugsweise in ihrem gegenseitigen Abstand versetzbar angeordnet sein.

Außerdem kann die Behälterunterseite eine Vorrichtung zur Befestigung eines Vorratsbehälters mit Mischrohr aufweisen, wobei im Mischrohr der Behälterinhalt beispielsweise mit Wasser vermengt wird, um dann fertig vermischt auszutreten.

Eine Behälterseite kann eine weitere Vorrichtung aufweisen, an der ein Rüttler zu befestigen ist, der die Behälterwände in Schwingungen versetzen kann, uni ein Festkleben von Behälterinhalt an den Behälterwänden zu vermeiden.

Ein Transportkorb, beispielsweise auf der Oberseite des Behälters, kann beim Transport die Füße des Behälters und andere Vorrichtungen aufnehmen, die in Verbindung mit dem Behälter benötigt werden.

Ein Ausführungsbeispiel ist in den Zeichnungen dargestellt und wird im Folgenden näher beschrieben.

Es zeigen:
- Fig. 1: eine Vorderansicht des erfindungsgemäßen Behälters;
- Fig. 2: eine Seitenansicht des erfindungsgemäßen Behälters;
- Fig. 3: einen Ausschnitt der Ansicht des geschnittenen Behälters längs der Linie III - III in Fig. 1;
- Fig. 4: einen Schnitt durch den Behälter längs der Linie IV - IV.

Eine Vorrichtung 10 besteht aus einem im wesentlichen quaderförmigen Behälter 11, der von vier Füßen 12 getragen wird. In Fig. 1 und Fig. 2 ist ein an der Unterseite des Behälters angebrachtes Mischrohr 13 dargestellt. Der Behälter 11 weist an seiner Oberseite eine öffnung 14 auf, die von einem Deckel 15 abgedeckt ist. Die öffnung 14 ist so groß, daß eine Person in den Behälter hineinsteigen kann, um ihn zu reinigen oder auch zu reparieren. Der Behälterauslaß 16 ist in der Darstellung in Fig. 1 vollständig vom Mischrohr 13 verdeckt. Befestigungshaken 17 ermöglichen eine einfache Befestigung des Mischrohres 13 am Behälter 11 mit Klemmschnallen 18. An der Oberseite des Behälters 11 sind in jeder Ecke ein Winkelflansch 19 mit zwei Bohrungen 20 vorgesehen. Sie dienen zur sicheren Stapelung von Behältern und des Korbes, wobei der Behälter auch aufgehängt werden kann.

Eine Aussparung 21 in der vorderen Behälterwand ist zum Anbringen eines Rüttlers (nicht gezeigt) vorgesehen (vgl. Fig. 3).

Der Behälter 11 hat in seiner unteren Hälfte vier quadratische öffnungen 22, in die Füße 12 eingesteckt sind. Die Füße 12 haben einen quadratischen Querschnitt und bestehen im wesentlichen aus einem abgewinkelten Teil 23, dessen waagerechtes Ende in die öffnung 22 eingesteckt ist und in dessen senkrechtes Ende ein Fußunterteil 24 eingeführt ist. In Bohrungen 25 im Fußoberteil 23 kann ein Hebel 26 eingesteckt werden, der so durch das Fußoberteil hindurchsteckbar ist, daß das Fußunterteil 24 nur bis zur Berührung mit dem Hebel 26 in das Fußoberteil 23 hineinschiebbar ist. Eine Klammer 27 am Fußoberteil 23 und ein Vorsteher 28 am Hebel 26 verhindern, daß der Hebel 26 aus der Bohrung 25 herausfallen kann.

Die Fig. 2 zeigt den Behälter 11 von der Seite mit Mischrohr 13 und aufgestecktem Klappenschlüssel 29, der zum Öffnen des Behälters dient. Das abgewinkelte Oberteil 23 der Füße 12 hat einen so langen waagerechten Teil, daß der Raum unter dem Behälter 11 leicht zugänglich ist und ein Arbeiten unter dem Behälter 11 durch die Füße 12 nicht behindert wird. An seiner Unterseite weist der Behälter 11 Führungen 30 und 31 für die Zinken eines Hubfahrzeuges auf.

Fig. 3 zeigt den Klappenmechanismus des Behälters. Im unteren Bereich des Behälters 11 ist im Inneren des Behälters 11 ein Staukörper 32 vorgesehen. Dieser Staukörper 32 besteht aus zwei winklig aneinandergeschweißten Blechen 33, 34, die sich nach unten zur Behälteröffnung 16 hin öffnen. Die öffnung 16 ist seitlich von zwei Wellen 35, 36 begrenzt, die je eine Klappe 37, 38 tragen. Diese Klappen 37, 38 sind um die Achsen 39, 40 der Wellen 35, 36 nach oben schwenkbar, bis sie an die Platten 33, 34 des Staukörpers 32 anstoßen. In dieser Klappenlage ist der Behälter geschlossen, und die Last des Behälterinhaltes ruht zum größten Teil auf dem Staukörper 32 und den konisch zusammenlaufenden Seitenwänden 41, 42 des Behälters 11.

Wenn die Klappen 37, 38 um die Achsen 39, 40 der Wellen 35, 36 nach unten aus dem Behälter 11 herausbewegt werden, öffnet sich der Behälter, und der Inhalt des Behälters kann aus ihm heraus in den Raum unter den Behälter 11 oder in einen unter dem Behälter 11 befestigten Vorratsbehälter mit Mischrohr strömen.

Mit den nach unten gerichteten Klappen 37, 38 kann als Öffnung 16 ein Trichter mit variabler öffnungsgröße gebildet werden. Dadurch ist es möglich, den Fluß des aus dem Behälterteil 11 austretenden Materials über die Klappenstellung einfach zu regeln.

Eine waagerechte Klappenstellung ermöglicht einen vollständigen Verschluß der öffnung 16. Da der Druck auf die Klappen 37, 38 bei waagerechter Klappenstellung größer ist als bei schräg nach oben abgewinkelter Klappenstellung, ist es vorzuziehen, zum Transport des Behälters die Klappen 37, 38 in ihre obere Verschlußlage (wie in der Figur dargestellt) zu drehen.

Rechtwinklig zur Behälterseite 41 ist eine Platte 43 angeschweißt, auf die ein Rüttler 44 (nur schematisch angedeutet) aufgeschraubt werden kann, uni die Behälterwände 41, 42 in Schwingungen zu versetzen. Derartige Schwingungen fördern einen gleichmäßigen Materialfluß im Behälter.

Fig. 4 zeigt den Mechanismus zur Bewegung der Wellen 35, 36. Der Klappenschlüssel 29 ist auf eine waagerechte Welle 45 aufsteckbar, damit per Hand eine Drehbewegung auf die Welle 45 ausgeübt werden kann. Die Welle 45 weist an ihrem anderen Ende eine Schnecke 46 auf, die in abgewinkeltem Eingriff mit einem Schneckenrad 47 steht, welches sich auf der Welle 35 befindet, deren Achse 39 rechtwinklig zur Bildebene verläuft.

Durch die Drehung des Klappenschlüssels 29 wird somit die Welle 45 gedreht, und über das Schneckengetriebe wird die zur Welle 45 rechtwinklig stehende Welle 35 bewegt. An der Welle 35 befinden sich die Klappen 37, 38, die somit über den Klappenschlüssel 29 verstellbar sind. Durch das Schneckengetriebe können die Klappen 37, 38 selbsthemmend in jede Stellung gebracht werden.

## Patentansprüche

1. Transport- und Vorratsbehälter für Schüttgüter und zähflüssige Güter mit Standfüßen sowie mit einer öffnung (16) an seiner Unterseite, die mit sich gegenüberliegenden, um je eine Drehachse (39, 40) verschwenkbaren Klappen (37, 38) verschließbar ist, dadurch gekennzeichnet, daß im Inneren des Behälters (11) der öffnung (16) gegenüber ein Staukörper (32) angeordnet ist und die Klappen (37, 38) in Anlage an den Staukörper (32) bewegbar sind, um den Behälter (11) zu schließen und von ihm wegbewegbar sind, um den Behälter (11) unter Bildung eines Trichters variabler öffnungsgröße zu öffnen.

2. Behälter nach Anspruch 1, dadurch gekennzeichnet, daß der Staukörper (32) oberhalb der Drehachsen der Klappen (37, 38) angeordnet ist und die Klappen (37, 38) sowohl in einer nach oben gerichteten Stellung als auch in einer Stellung, in der die Klappen (37, 38) auf einer Linie ausgerichtet sind, den Behälter (11) verschließen.

3. Behälter nach einem der Ansprüche 1 oder 2, dadurch gekennzeichnet, daß er eine Grundfläche von etwa 80 x 120 cm hat.

4. Behälter nach einem der Ansprüche 1 bis 3, dadurch gekennzeichnet, daß er Führungen (30, 31) für Gabelstaplerzinken aufweist.

5. Behälter nach einem der Ansprüche 1 bis 4, dadurch gekennzeichnet, daß die Standfüße (12) abnehmbar oder einklappbar am Behälter (11) angeordnet sind.

6. Behälter nach einem der Ansprüche 1 bis 5, dadurch gekennzeichnet, daß er Vorrichtungen (17) zur Befestigung eines Mischrohres (13) aufweist.

7. Behälter nach einem der Ansprüche 1 bis 6, dadurch gekennzeichnet, daß er eine Vorrichtung (21) zur Befestigung eines Rüttlers aufweist.

8. Behälter nach einem der Ansprüche 1 bis 7, dadurch gekennzeichnet, daß er einen Transportkorb aufweist.

## Claims

1. Transport and storage container for bulk materials and viscous materials, with feet as well an opening (16) at its lower side which is closable by way of oppositely positioned flaps which are pivotal around a respective rotary axis (39, 40), **characterised in that** inside the container (11) opposite the opening (16) is placed a ram element (32), and the flaps (37, 38) are movable in abutment to the ram element (32) for the purpose of closing the container (11) and removable from the latter for the purpose of opening the container (11) whilst forming a funnel of variable opening size.

2. Container according to Claim 1, **characterised in that** the ram element (32) is positioned above the rotary axes of the flaps (37, 38), and the flaps (37, 38) shut the container (11) both in an upwardly oriented direction and in a position in which the flaps (37, 38) are aligned in one line.

3. Container according to one of Claims 1 or 2, **characterised in that** it has a base surface of approximately 80 x 120 cm.

4. Container according to one of Claims 1 to 3, **characterised in that** it comprises guides (30, 31) for fork-lift prongs.

5. Container according to one of Claims 1 to 4, **characterised in that** the feet (12) are fitted on the on the container so as to be removable or retractable.

6. Container according to one of Claims 1 to 5, **characterised in that** it comprises devices (17) for mounting a mixer pipe (13).

7. Container according to one of Claims 1 to 6, **characterised in that** it comprises a device (21) for mounting a vibrator.

8. Container according to one of Claims 1 to 7, **characterised in that** it comprises a transport cage.

## Revendications

1. Récipient de transport et de stockage de produits en vrac et de produits semi-liquides, comportant des pieds d'appui ainsi qu'une ouverture (16) sur sa face inférieure, qui peut être fermée au moyen d'abattants (37, 38) opposés l'un à l'autre, pouvant pivoter chacun autour d'un axe de rotation (39, 40), caractérisé en ce qu'un corps de retenue (32) est placé à l'intérieur du récipient (11), face à l'ouverture (16), et les abattants (37, 38) sont déplaçables en application contre le corps de retenue (32), pour fermer le récipient (11) et peuvent être éloignés du corps de retenue, pour ouvrir le récipient (11) en formant une trémie de grandeur d'ouverture variable.

2. Récipient selon la revendication 1, caractérisé en ce que le corps de retenue (32) est placé au-dessus des axes de rotation des abattants (37, 38) et les abattants (37, 38) ferment le récipient (11), aussi bien dans une position dirigée vers le haut que dans une position dans laquelle les abattants (37, 38) sont orientés sur une ligne.

3. Récipient selon l'une des revendications 1 ou 2, caractérisé en ce qu'il possède une surface de base d'environ 80 x 120 cm.

4. Récipient selon l'une des revendications 1 à 3, caractérisé en ce qu'il présente des guides (30, 31) pour des dents de chariot à fourche.

5. Récipient selon l'une des revendications 1 à 4, caractérisé en ce que les pieds d'appui (12) peuvent être enlevés ou rabattus contre le récipient (11).

6. Récipient selon l'une des revendications 1 à 5, caractérisé en ce qu'il comporte des dispositifs (17) pour la fixation d'un tube de mélange (13).

7. Récipient selon l'une des revendications 1 à 6, caractérisé en ce qu'il comporte un dispositif (21) pour la fixation d'un vibreur.

8. Récipient selon l'une des revendications 1 à 7, caractérisé en ce qu'il comporte une corbeille de transport.
